# EUROPÄISCHE PATENTSCHRIFT

(11) **EP 1 753 001 B1**
(45) Veröffentlichungstag und Bekanntmachung des Hinweises auf die Patenterteilung: **17.10.2007**
(21) Anmeldenummer: 05017414.3
(22) Anmeldetag: 10.08.2005
(51) Int. Cl.: H01H 21/24, H01H 19/63

(54) **Schalteinheit**
Switch unit
Unité de commutation

(43) Veröffentlichungstag der Anmeldung: 14.02.2007
(62) Teilanmeldung aus: 06010264.7
(73) Patentinhaber: Delphi Technologies, Inc., Troy, MI 48007 (US)
(72) Erfinder: Rouffaud, Marc, 67150 Erstein (FR)
(74) Vertreter: Manitz, Finsterwald & Partner GbR

(56) Entgegenhaltungen:
- EP-A- 0 661 908
- DE-A1- 2 530 341
- DE-A1- 4 117 031
- DE-B1- 1 765 568
- DE-C- 824 511
- US-A- 4 827 241

## Beschreibung

Die Erfindung betrifft eine Schalteinheit mit einem Träger, wenigstens einem mechanisch zu betätigenden Schaltelement und einem Aktuator zum Schalten des Schaltelements.

Derartige Schalteinheiten werden z.B. bei Frontplatten oder Bedienungstafeln von Hausgeräten eingesetzt, wie z.B. Waschmaschinen, Geschirrspülern oder ähnlichem. Hinter der Frontplatte befindet sich bei bekannten Lösungen ein Träger, auf dem Schaltelemente vorgesehen sind, die zur Frontplatte hinweisen. Aktuatoren durchgreifen die Frontplatte, um so auf die Schaltelemente einwirken zu können, wie es in EP 1 008 160 B1 beschrieben ist. Spezielle Befestigungselemente halten den Träger beabstandet von der Frontplatte.

Eine Schalteinheit mit den Merkmalen des Oberbegriffes des Anspruches 1 ist aus DE 25 30 341 A1 und DE 17 65 568 B1 bekannt.

Es ist die Aufgabe der vorliegenden Erfindung, eine Schalteinheit anzugeben, die eine kompakte Bauform und eine einfache Herstellungsweise gewährleistet.

Diese Aufgabe wird mit einer Schalteinheit mit den Merkmalen des Anspruchs 1 gelöst. Unteransprüche sind auf bevorzugte Ausführungsformen gerichtet. Anspruch 14 ist auf eine Frontplatte mit wenigstens einer erfindungsgemäßen Schalteinheit gerichtet.

Eine erfindungsgemäße Schalteinheit weist einen Träger und wenigstens ein mechanisch zu betätigendes Schaltelement auf. Ein Aktuator wirkt durch den Träger hindurch zum Schalten des Schaltelements, wobei der Aktuator eine Taste umfasst. Der Aktuator ist derart angeordnet und/oder derart ausgestaltet, dass bei seiner Betätigung mit Hilfe der Taste die Betätigungsrichtung der Taste und der Schaltweg des Schaltelements im Wesentlichen entgegengesetzt zueinander sind.

Mit einer solchen Anordnung ist es möglich, den Träger direkt an der Rückseite der Frontplatte z.B. eines Haushaltsgerätes zu befestigen oder die Frontplatte selbst als Träger zu verwenden, so dass kein gesondertes Halteelement zur beabstandeten Halterung notwendig ist. Dies gewährleistet eine kompakte Bauform, eine vereinfachte Herstellung und weniger Materialaufwand. Über die Taste wird der Aktuator durch die Frontplatte hindurch betätigt. Bei der erfindungsgemäßen Schalteinheit ist der Schaltweg des Schaltelements der Bewegung der Taste entgegengesetzt, also in Richtung der Rückseite der Frontplatte. Das Schaltelement kann sich beim Schaltvorgang also direkt an der Frontplatte abstützen, ohne dass eine weitere Abstützung notwendig wäre.

Durch die Anordnung des Schaltelementes an der von der Frontplatte abgewandten Seite des Trägers bzw. der Rückseite der Frontplatte ist außerdem gewährleistet, dass das Schaltelement gegen äußere Einflüsse wie z.B. Feuchtigkeit besser geschützt ist.

Das Schaltelement kann auf einer Leiterplatte angeordnet sein, die sich z.B. auf der Rückseite der Frontplatte bzw. des Trägers befinden kann. Das Schaltelement ist dann auf der der Frontplatte abgewandten Seite der Leiterplatte angeordnet.

Bei einer erfindungsgemäßen Schalteinheit weist der Aktuator einen Hebel auf, der um ein erstes Schwenklager schwenkbar ist, wobei die Taste an einem Hebel des Hebelarms angreift oder diesen umfasst und der andere Hebelarm des Hebels bei Verschwenkung des Hebels um die Schwenkachse mit dem Schaltelement in Wirkverbindung tritt. Diese Anordnung gewährleistet eine einfache Realisierung einer Bewegungsrichtungsumkehr, so dass die Bewegung der Taste und der Weg des Schaltelements im Wesentlichen entgegengesetzt zueinander sind. Hebel und Taste können bei einer einfachen Ausgestaltung aus einem Stück ausgebildet sein.

Bei einer erfindungsgemäßen Schalteinheit ist ein zweites Schwenklager vorgesehen, über das die Taste schwenkbar an dem Träger oder einer Frontplatte gelagert ist. Mit einer solchen doppelten Lagerung kann eine an die Gegebenheiten besonders angepasste Ausgestaltung gewählt werden, bei der der Winkel, um den z.B. der Hebel sich bewegt, und der Winkel, um den sich die Taste bewegt, unterschiedlich sind.

Bei einer vorteilhaften Weiterbildung ist das zweite Schwenklager weiter von der Taste entfernt als das erste Schwenklager. Mit einer solchen Ausführungsform lässt sich auf leichte Weise erreichen, dass die Taste einen geringeren Schwenkwinkel aufweist als der Hebel. So ist es möglich, dass beim Betätigen der Taste der Eindruck entsteht, die Taste würde im Wesentlichen geradlinig in die Frontplatte gedrückt werden, ohne dass eine Schwenkbewegung stattfinden würde.

Taste und Hebel können aneinander anliegen oder durch einen flexiblen Bereich miteinander verbunden sein, um eine sichere Wirkverbindung zu gewährleisten.

Bei einer robusten Ausführungsform umfasst das erste und/oder das zweite Schwenklager konventionell in Lagerböcken gelagerte Schwenkachsen, wobei die Lagerböcke z.B. an dem Träger oder der Frontplatte befestigt sind.

Die Taste und/oder der Hebel können durch gesonderte Federeinrichtungen vorgespannt sein, so dass sie sich nach Betätigung des Schaltelements in ihre Ausgangsposition zurückbewegen.

Bei einer anderen Ausführungsform wird das bzw. die Schwenklager durch Materialverbindungen gebildet, die ausreichend flexibel sind, dass sie bei Verschwenkung des Hebels um das erste Schwenklager bzw. der Taste um das zweite Schwenklager nach Art einer Torsionsfeder verdreht werden und ein Brückenscharnier bilden. Durch die Federwirkung wird gleichzeitig bewirkt, dass nach Betätigung die Taste bzw. der Hebel wieder in ihre Ausgangsstellungen zurückkehren.

Insbesondere das erste Brückenscharnier und der Hebel können z.B. in einer Platte gebildet sein, wobei der Hebel durch zwei U-förmige Schlitze begrenzt ist, die sich gegenüberstehen. Die U-förmigen Schlitze sind derart unterschiedlich dimensioniert, dass zwischen ihren Schenkeln Brückenmaterial verbleibt, das das Brückenscharnier bildet.

Besonders vorteilhaft und einfach herstellbar ist eine Anordnung, bei der die Taste und/oder der Hebel aus Kunststoff gefertigt sind, z.B. als Spritzgussteile.

Der Träger kann gesondert vorgesehen sein oder durch die Frontplatte selbst gebildet werden.

Bevorzugt ist das eine Schaltelement auf einer vorzugsweise flexiblen Leiterplatte angeordnet, die direkt am Träger oder direkt an der Rückseite der Frontplatte vorgesehen sein kann. Die Leiterplatte kann zusätzlich zum Haltern und Kontaktieren anderer elektrischer Elemente wie z.B. Leuchtdioden dienen.

Das Schaltelement kann ein konventioneller Druckschalter sein, der durch den Aktuator betätigt wird.

Bei anderen Ausgestaltungen drückt der Aktuator metallische Kontaktelemente z.B. auf Leiterbahnen einer Leiterplatte, um so Kontakte zwischen zwei Leiterbahnen herzustellen. Die Bewegung eines metallischen Kontaktelementes entspricht dabei dem Schaltweg.

Besonders vorteilhaft lassen sich erfindungsgemäße Schalteinheiten in Frontplatten z.B. von Haushaltsgeräten einsetzen, bei denen wenig Raum zur Verfügung steht und die kostengünstig ausgestaltet werden sollen. Die Begriffe Frontplatte, Blende und Bedientafel werden im vorliegenden Text als Synonyme verwendet.

Besonders vorteilhaft ist eine Frontplatte, die zusätzlich wenigstens eine zweite Schalteinheit mit einem Träger, wenigstens einem mechanisch zu betätigenden Schaltelement und wenigstens einem Drehknopf aufweist, der eine Achse, die durch den Träger hindurchragt, und einen sich hinter dem Träger radial von der Achse des Drehknopfes weg erstreckenden Bereich aufweist, an dem Betätigungselemente vorgesehen sind, die bei Drehung des Drehknopfes mit wenigstens einem Schaltelement zum Schalten dieses Schaltelements in Wirkverbindung treten, wobei der Schaltweg des Schaltelements im Wesentlichen parallel zur Achse des Drehknopfes ist und sich das Schaltelement zwischen dem sich von der Achse des Drehknopfes weg erstreckenden Bereich und dem Träger befindet. Die Betätigungselemente auf dem sich von der Achse des Drehknopfes weg erstreckenden Bereich bewirken bei Drehung des Drehknopfes das Schalten des Schaltelements, das sich zwischen Träger und dem sich von der Achse weg erstreckenden Bereich befindet. Der Drehknopf ist in dem Träger selbst oder z.B. in der Frontplatte gelagert, so dass keine gesonderte Lagerung auf einem extra Halteelement notwendig ist.

Eine Frontplatte kann mehrere Schalteinheiten umfassen, insbesondere sowohl wenigstens eine zweite Schalteinheit mit Drehknopf als auch eine Schalteinheit mit Aktuator und Taste. Die Anwendung der erfindungsgemäßen Schalteinheiten ist jedoch nicht auf Frontplatten beschränkt.

Mehrere Einzelschalteinheiten können zu Gruppen zusammengefasst werden, die sich z.B. einen Träger oder eine Leiterplatte teilen. Solche Gruppen können z.B. von einem Spritzgussrand umgeben sein, um Schutz gegen äußere Einflüsse, z.B. Feuchtigkeit, zu bieten.

Im Folgenden werden Ausführungsformen erfindungsgemäßer Schalteinheiten und Frontplatten anhand der Figuren im Detail erläutert. In den Figuren werden gleiche oder gleichartige Elemente in der Regel mit den gleichen Bezugsziffern bezeichnet.

Dabei zeigt:
- Fig. 1: eine Draufsicht von hinten auf eine erfindungsgemäße Schalteinheit mit Taste,
- Fig. 2: einen Querschnitt durch die Anordnung der Fig. 1 längs der Linie II-II,
- Fig. 3: einen Querschnitt durch die Anordnung der Fig. 1 längs der geknickten Linie III-III,
- Fig. 4: eine der Fig. 1 entsprechende Draufsicht auf die Hinterseite der Schalteinheit dieser Ausführungsform zur Erläuterung eines anderen Betriebszustandes,
- Fig. 5: einen Querschnitt durch die Anordnung der Fig. 4 entlang der Linie V-V,
- Fig. 6: einen Querschnitt durch die Anordnung der Fig. 4 entlang der geknickten Linie VI-VI,
- Fig. 7: eine perspektivische Ansicht der Hinterseite der Tasteneinheit der Fig. 1 bis 6,
- Fig. 8: eine perspektivische Ansicht der Rückseite einer anderen Ausführungsform einer erfindungsgemäßen Schalteinheit mit Tasten,
- Fig. 9: eine in der Ausführungsform der Fig. 8 verwendete Leiterplatte,
- Fig. 10: eine in der Ausführungsform der Fig. 8 verwendete Hebelgruppe,
- Fig. 11: eine perspektivische Draufsicht einer weiteren Ausführungsform einer erfindungsgemäßen Schalteinheit mit Tasten,
- Fig. 12: eine Draufsicht auf die Anordnung der Fig. 11 von vorne,
- Fig. 13: einen Querschnitt durch die Anordnung der Fig. 11 entlang der in Fig. 12 und 14 gezeigten Linie XIII-XIII,
- Fig. 14: eine Draufsicht auf die Anordnung der Fig. 11 von hinten,
- Fig. 15: eine perspektivische Ansicht einer in der Anordnung der Fig. 11 bis 14 verwendeten Leiterplatte,
- Fig. 16: eine perspektivische Ansicht einer erfindungsgemäßen Frontplatte,
- Fig. 17: eine perspektivische Ansicht der Rückseite der Frontplatte der Fig. 16,
- Fig. 18: eine in der Ausführungsform der Fig. 17 und 18 verwendete Leiterplatte,
- Fig. 19: einen Querschnitt durch eine Einzelschalteinheit mit Drehknopf, wie sie in der Frontplatte der Fig. 16 verwendet wird,
- Fig. 20: ein Detail eines Drehknopfes der in der Ausführungsform der Fig. 16 verwendeten Einzelschalteinheiten mit Drehknopf,
- Fig. 21: eine perspektivische Ansicht der Rückseite einer anderen Ausführungsform einer erfindungsgemäßen Frontplatte, und
- Fig. 22: eine Leiterplatte der Ausführungsform der Fig. 21.

Mit Bezug zu den Fig. 1 bis 7 wird eine erste Ausführungsform mit einer Taste 12 und einem Hebel 18 beschrieben. Dabei zeigen die Fig. 1 bis 3 die Schalteinheit 11 in einem Zustand, in dem die Taste 12 nicht gedrückt ist.

Auf der Rückseite eines Trägers 10, z.B. der Rückseite einer Frontplatte bzw. einer Blende, ist ein Lagerbock 16 für eine Schwenkachse 14 vorgesehen. Mit dieser Schwenkachse ist der Hebel 18 verbunden, der über eine Verstärkungsrippe 20 verfügt. Über einen flexiblen Bereich 22 ist der Hebel 18 mit der Taste 12 verbunden. Über Verbindungen 28 ist die Taste 12 mit einer Schwenkachse 24 verbunden, die über ein Lagerbock 26 an der Frontblende 10 gehaltert ist. Der Hebel 18, der flexible Bereich 22 und die Taste 12 können z.B. durch ein Kunststoffteil gebildet sein. Eine ausreichende Flexibilität des Bereiches 22 ergibt sich z. B. dadurch, dass der flexible Bereich 22 nicht die lateralen Ausmaße der Taste 12 hat. Andererseits ist der Hebel 18 durch die Verstärkungsrippe 20 derart verstärkt, dass der Bereich 22 flexibler ist als der Hebel 18.

Weiterhin ist in den Figuren ein Schaltelement in der Form eines Druckschalters 30 und das Druckstück 31 gezeigt, die sich derart gegenüberliegen, dass bei Verschwenkung des Hebels 18 das Druckstück 31 mit dem Druckschalter 30 in Wirkverbindung tritt um ihn zu schalten. Nicht gezeigt ist in den Fig. 1 bis 3 die Platine bzw. Leiterplatte, auf der der Druckschalter 30 befestigt ist und der an der Rückseite der Blende 10 angeordnet ist.

Die Fig. 4 bis 6 zeigen die Funktionsweise dieser Ausführungsform. Bei Druck auf die Taste 12 in Pfeilrichtung A bewegt sich die Taste 12 um die Schwenkachse 24 um den Winkel α (Fig. 6). Auf Grund der Fixierung des Hebels 18 an der Schwenkachse 14 bewegt sich dabei der Hebel 18 um einen Winkel β (Fig. 6). Diese unterschiedlichen Winkel, die beim Drücken der Taste 12 entstehen, werden durch den flexiblen Bereich 22 ermöglicht.

Das Druckstück 31 tritt mit dem Druckschalter 30 in Verbindung. Durch die Ausgestaltung mit zwei Schwenkachsen 14, 24 ist gewährleistet, dass der Winkel α, um den sich die Taste 12 verschwenkt, kleiner ist als der Winkel β, um den sich der Hebel 18 verschwenkt. Es entsteht beim Nutzer näherungsweise der Eindruck, als ob die Taste 12 sich ausschließlich in Druckrichtung A bewegt, ohne dass eine Verschwenkung vorliegen würde.

Bei einer alternativen Ausführungsform ist der flexible Bereich 22 durch ein Scharnier oder durch eine lose Verbindung ersetzt, bei der der Hebel 18 nur an der Taste 12 anliegt. Bei einer solchen Ausführungsform ist der Hebel 18 z.B. durch eine gesonderte Feder gegen die Taste 12 vorgespannt.

Die Fig. 8 bis 10 zeigen eine zweite Ausführungsform 38 einer erfindungsgemäßen Schalteinheit. Auf der Rückseite der Blende 10 ist eine flexible Leiterplatte 40, z. B. eine gedruckte Leiterplatte oder Platine, vorgesehen, die mit Bezug zu Fig. 9 näher erläutert wird. Insbesondere zeigt Fig. 9 die auf der Leiterplatte befestigten Schaltelemente 30 und Leuchtdioden 56, die z.B. zur Beleuchtung der Schalteinheit oder zur Angabe von Betriebszuständen des damit betriebenen Haushaltsgerätes dienen. Wie es in Fig. 9 erkennbar ist, sind einige der Leuchtdioden 56 derart angeordnet und erstrecken sich durch die Leiterplatte 40, dass sie die Taste 12 von hinten beleuchten können. Möglich ist auch die Verwendung von nach hinten abstrahlenden Leuchtdioden. Leiterbahnen, die die Schaltelemente und/oder die Leuchtdioden kontaktieren, sind der Einfachheit halber nicht dargestellt. Ein Bereich 58 der Leiterplatte 40 ist aus der Ebene herausgebogen.

Ausnehmungen 60 sind zwischen den Schaltelementen 30 vorgesehen, die zur Aufnahme von Stützen 44 einer Hebelgruppe 42 dienen, die mit Bezug zu Fig. 10 näher erläutert wird, die die Vorderseite der in Fig. 8 von der Rückseite her erkennbaren Hebelgruppe 42 zeigt. Die Schalteinheit 38 weist drei gleichartige Einzelschalteinheiten auf. In Fig. 8 ist exemplarisch die mittlere Einzelschalteinheit mit Bezugsziffern versehen, während in Fig. 10 für eine seitliche Einzelschalteinheit die Bezugsziffern angegeben sind.

Eine Einzelschalteinheit weist einen Hebel 68 mit einem ersten Hebelarm 64 und einem zweiten Hebelarm 66 auf. Die Hebelgruppe 42 ist aus einem Kunststoffteil gefertigt, in dem ein Hebel 68 durch zwei U-förmige Schlitze 47, 48 in dem Kunststoffteil definiert ist. Durch die U-förmigen Schlitze 47, 48 entstehen brückenartige Materialbereiche 50, 52, die den Hebel 68 mit dem übrigen Teil der Hebelgruppe 42 verbinden und als Schwenklager bzw. Brückenscharnier dienen. 62 zeigt die Druckstücke, mit denen die ersten Hebelarme 64 in noch zu erläuternder Weise auf die Schaltelemente 30 wirken. 46 bezeichnet einen Spritzrand, der die Stabilität der Hebelgruppe 42 verbessert und als Schutz gegen äußere Einflüsse dient.

In Fig. 8 ist zusätzlich erkennbar, dass auf der Rückseite der Hebel 68 Verstärkungsrippen 54 vorgesehen sind.

Die Hebelgruppe 42 ist über Stützen 44 mit der Blende 10 fest verbunden, z. B. verklebt oder verschraubt. Der herausgeklappte Bereich 58 der Leiterplatte 40 liegt an den jeweiligen zweiten Hebelarmen 66 der Einzelschalteinheiten an. Die jeweils ersten Hebelarme 64 befinden sich in der Ansicht der Fig. 8 oberhalb der Druckschalter 30.

Druck auf eine Taste 12 wirkt auf den zweiten Hebelarm 66 der entsprechenden Einzelschalteinheit. Eine Übertragung der Druckwirkung der Taste 12 auf den zweiten Hebelarm 66 durch die Leiterplatte 40 hindurch wird durch deren Flexibilität ermöglicht. Der Hebel 68 verschwenkt sich um das Brückenscharnier 50, 52, so dass der erste Hebelarm 64 über das Druckstück 62 auf den Druckschalter 30 drückt.

Eine weitere Ausführungsform einer Schalteinheit 70 ist Gegenstand der Fig. 11 bis 15. Fig. 11 zeigt dabei eine perspektivische Draufsicht, in der erkennbar ist, dass fünf in einem Kreis angeordnete Tasten 12 vorgesehen sind, die sich um eine Mitteltaste 78 gruppieren.

Fig. 12 zeigt eine Draufsicht, in der durch die geknickte Schnittlinie XIII-XIII angedeutet ist, welcher seitliche Schnitt in Fig. 13 sichtbar ist. Ähnlich zeigt Fig. 14 eine Draufsicht von unten, wobei der in Fig. 13 sichtbare Schnitt ebenfalls durch die geknickte Linie XIII-XIII verdeutlicht ist.

Insbesondere ist anhand von Fig. 14 zu erkennen, dass die fünf Einzelschalteinheiten, die hier im Kreis angeordnet sind, ähnlich aufgebaut sind, wie die Einzelschalteinheiten der Schalteinheit 38, die mit Bezug zu Fig. 8 bis 10 erläutert wurde. Insofern werden auch dieselben Bezugsziffern verwendet.

Wie es in Fig. 15 erkennbar ist, sind die Druckschalter 30 auf einem kreisförmigen Bereich 72 der flexiblen Leiterplatte 71 befestigt. Ein weiterer Bereich 74 der Leiterplatte ist parallel aus der Leiterplatte 71 herausgebogen. Über den Verbindungsbereich 82 ist ein Mittelbereich 80 der Leiterplatte 71 mit dem Bereich 74 verbunden.

Die Funktionsweise der Tasten 12 und der Hebel 68 entspricht der bereits mit Bezug zu den Fig. 8 bis 10 erläuterten Funktionsweise.

Zusätzlich ist hier noch eine Mitteltaste 78 vorgesehen. Drücken der Mitteltaste bewegt den Mittelbereich 80 der flexiblen Leiterplatte 71 zusammen mit dem Druckschalter 76 in der Darstellung der Fig. 13 nach unten bzw. in der Darstellung der Fig. 15 nach oben. Der Druckschalter 76 trifft auf den Mittelpunkt 75 der Schalteinheit 70 und wird auf diese Weise betätigt.

Fig. 16 bis 20 zeigen eine kombinierte Schalteinheit 90 mit mehreren Einzelschalteinheiten, die Drehknöpfe 94 und Tasten 12 umfassen. Fig. 16 zeigt eine schräge Draufsicht von vorne, in der die Griffe 92 der Drehknöpfe 94 in der Blende 10 erkennbar sind.

Fig. 17 zeigt eine schräge Draufsicht auf die Rückseite. Insbesondere ist zu erkennen, dass bei dieser Ausführungsform die Tasten 12 mit einer Hebelgruppe 42 mit Hebeln 68 bedient werden, wie sie mit Bezug zu Fig. 8 bis 10 erläutert wurde.

Zusätzlich sind Drehknöpfe 94 vorgesehen, die Unterteile 96 aufweisen, die von hinten durch die Blende 10 hindurchgesteckt werden können und mit Bezug zu Fig. 20 näher erläutert werden. Schließlich ist in Fig. 17 die flexible Leiterplatte 98 erkennbar, die mit Bezug zu Fig. 18 erläutert werden wird.

Im in Fig. 18 rechten Teil der flexiblen Leiterplatte 98 sind Leuchtdioden 56 und Druckschalter 30 vorgesehen, die ähnlich wie für die Schalteinheit 38 der Fig. 8 bis 10 erläutert funktionieren. Der mittlere Teil 100 der flexiblen Leiterplatte 98 ist nach hinten geknickt, um zusätzliche Stabilität zu bieten oder als Halterung zu dienen. Auf dem in Fig. 18 linken Teil der flexiblen Leiterplatte 98 sind metallische flexible Kontaktelemente vorgesehen.

Nicht gezeigt sind auf der Leiterplatte 98 Leiterbahnen, die zum Kontaktieren der einzelnen Elemente in an sich bekannter Weise dienen.

Das Unterteil 96 eines Drehknopfes 94, das in Fig. 20 gezeigt ist, weist eine Achse 104 mit Rastelementen 110 auf. Von der Achse 104 erstreckt sich ein Bereich radial weg, der hier die Form einer Scheibe 106 hat. Darauf sind über unterschiedliche umfangsmäßige Ausmaße nockenartige Vorsprünge 108 vorgesehen. Die Unterteile 96 der Drehknöpfe 94 werden mit ihrem jeweiligen Achsbereich durch entsprechende Öffnungen in der Blende 10 gesteckt. Auf der Außenseite werden die Drehgriffe 92 aufgesteckt um mit den Rastelementen 110 zu verrasten. Zwischen der Scheibe 106 und der Blende 10 befindet sich der gemäß der Darstellung der Fig. 18 linke Teil der Leiterplatte 98, so dass die metallischen flexiblen Kontaktelemente 102 mit den Nocken 108 in Verbindung kommen. Bei Drehung eines Drehknopfes 94 bewegen sich die Nocken 108 an den metallischen flexiblen Kontaktbrücken vorbei und drücken diese gegen auf der Leiterplatte 98 entsprechend vorgesehen Leiterbahnen zu deren gegenseitiger Kontaktierung. Unterschiedliche Nocken 108 wirken auf unterschiedliche Teile der metallischen flexiblen Kontaktbrücken, so dass unterschiedliche Leiterbahnen kontaktiert werden. Je nach Stellung des Drehknopfes werden auf diese Weise unterschiedliche elektrische Verbindungen mit Hilfe der unterschiedlichen Nocken auf der Leiterplatte 98 erzeugt. Der Übersichtlichkeit der Darstellung wegen sind in der seitlichen Schnittansicht der Fig. 19 von der Leiterplatte 98 nur die Kontaktbrücken 102 eingezeichnet. In Fig. 20 sind zusätzlich zur Erläuterung des Zusammenwirkens mit den Nocken 108 die flexiblen metallischen Kontaktbrücken 102 gezeigt, die an der in Fig. 18 dargestellten Leiterplatte 98 befestigt sind.

Die Scheibe 106 weist an ihrem Außenumfang eine Anzahl Ausnehmungen 97 auf, die mit Rastnocken 95 zusammenwirken, die in Fig. 17 angedeutet sind. Auf diese Weise rastet der Drehknopf 94 bei Drehung in vorgegebenen Winkelstellungen ein.

Fig. 21 und 22 zeigen eine andere Ausführungsform.

In der Blende 10 sind Schalteinheiten 11 vorgesehen, wie sie mit Bezug zu den Fig. 1 bis 7 erläutert wurden. Außerdem weist diese Ausführungsform einen Drehknopf 94 auf, wie er bereits als Teil der Ausführungsform der Fig. 16 bis 20 erläutert wurde. Der Bereich mit dem Drehknopf 94 ist durch eine Abschlussplatte 126 nach hinten geschützt.

Die Schalteinheiten 11 und der Drehknopf 94 teilen sich eine flexible Leiterplatte 120, auf der Leuchtdioden 56 zur Beleuchtung der einzelnen Elemente vorgesehen sind.

Fig. 22 zeigt die Leiterplatte 120 im Detail. Der in Fig. 22 linke Ausläufer 122 weist Druckschalter 30 auf, die von den Schalteinheiten 11 bedient werden, wie es mit Bezug zu den Fig. 1 bis 7 erläutert wurde.

Der in Fig. 22 rechte, kreisförmige Teil 123 weist metallische flexible Schaltbrücken 102 auf, die analog zu der Beschreibung der Ausführungsform der Fig. 16 bis 20 durch den Drehknopf 94 bedient werden. Auf der Leiterplatte 120 sind Leuchtdioden 56 zur Beleuchtung der Tasten und Schaltelemente verteilt. Die Schlaufe 124 dient zur Abstützung gegen die Abschlussplatte 126 und kann z.B. auch zur Erdung verwendet werden. Bezugsziffer 128 bezeichnet Befestigungspunkte, z. B. Öffnungen zum Aufklicken auf Halteelemente 129, wie es in Fig. 21 erkennbar ist.

Die Leuchtdioden 56 ragen dabei durch die Leiterplatten hindurch.

Die Ausführungsformen der Fig. 16 bis 20 einerseits und der Fig. 21 und 22 andererseits weisen Drehknöpfe 94 und mehrere durch Tasten bedienbare Schalteinheiten auf. Selbstverständlich können auch Ausführungsformen realisiert werden, bei denen ausschließlich ein oder mehrere Schalteinheiten mit Tasten vorgesehen sind.

Abweichend von den geschilderten Ausführungsformen können auch Druckschalter vorgesehen werden, die analog den Druckschaltern 30 der Ausführungsformen der Fig. 1 bis 15 angeordnet sind und bei entsprechender Form der Nocken mit Hilfe von Drehknöpfen betätigt werden. Andererseits können auch flexible metallische Kontaktbrücken als Schaltelemente realisiert werden, die von Tasten und Aktuatoren auf Leiterbahnen gedrückt werden, um dort elektrische Verbindungen zu erzeugen, wobei die Bewegung der Kontaktbrücken der Bewegung der Tasten entgegengesetzt ist.

### Bezugszeichenliste

- 10: Blende, Träger
- 11: Schalteinheit
- 12: Taste
- 14: erste Schwenkachse
- 16: Lagerbock für die erste Schwenkachse
- 18: Hebel
- 20: Verstärkungsrippe
- 22: flexibler Bereich
- 24: zweite Schwenkachse
- 26: Lagerbock für zweite Schwenkachse
- 28: Verbindung zweite Schwenkachse - Taste
- 30: Druckschalter
- 31: Druckstück
- 38: Schalteinheit
- 40: flexible Leiterplatte
- 42: Hebelgruppe
- 44: Stütze
- 46: Spritzrand
- 47, 48: U-förmiger Schlitze
- 50, 52: Brückenscharnier
- 54: Verstärkungsrippe
- 56: Leuchtdiode
- 58: herausgeknickter Bereich der flexiblen Leiterplatte
- 60: Stützenaufnahme
- 62: Druckstück
- 64: erster Hebelarm
- 66: zweiter Hebelarm
- 68: Hebel
- 70: Schalteinheit
- 71: flexible Leiterplatte
- 72: erste Ebene der flexiblen Leiterplatte
- 74: zweite Ebene der flexiblen Leiterplatte
- 75: Mittelpunkt der Schalteinheit
- 76: Druckschalter
- 78: Mitteltaste
- 80: Mittelstück der flexiblen Leiterplatte
- 82: Verbindung der zweiten Ebene mit dem Mittelstück
- 90: kombinierte Schalteinheit
- 92: Griff des Drehknopfes
- 94: Drehknopf
- 95: Rastnocken
- 96: Drehknopfunterteil
- 97: Ausnehmung
- 98: flexible Leiterplatte
- 100: geklappter Teil einer flexiblen Leiterplatte
- 102: metallische flexible Kontaktelemente
- 104: Achse
- 106: Scheibe
- 108: Nocken
- 110: Rastelement
- 120: flexible Leiterplatte
- 122: Ausläufer der flexiblen Leiterplatte
- 123: kreisförmiger Teil der flexiblen Leiterplatte
- 124: Abstützungsschleife
- 126: Abschlussplatte
- 128: Befestigungsöffnung
- 129: Halteelement
- A: Tastendruckrichtung
- α: Bewegungswinkel der Taste
- β: Bewegungswinkel des Hebels

## Patentansprüche

1. Schalteinheit (11, 38, 70) mit
- einem Träger (10),
- wenigstens einem mechanisch zu betätigenden Schaltelement (30), und
- wenigstens einem durch den Träger (10) hindurch wirkenden Aktuator (18, 68) zum Schalten des Schaltelementes (30),
- wobei der Aktuator (18, 68) eine Taste (12) umfasst und derart angeordnet und/oder ausgestaltet ist, dass bei Betätigung des Aktuators (18) mit Hilfe der Taste (12) die Betätigungsrichtung (A) der Taste (12) und der Schaltweg des Schaltelementes (30) im Wesentlichen entgegengesetzt zueinander sind, und
- wobei der Aktuator einen Hebel (18, 68) umfasst, der um ein erstes Schwenklager (14, 50, 52) schwenkbar ist, wobei die Taste (12) an einem Hebelarm (66) des Hebels angreift oder diesen umfasst und der andere Hebelarm (64) des Hebels bei Verschwenkung des Hebels um die Schwenkachse (14, 50, 52) mit dem Schaltelement (30) in Wirkverbindung tritt
**gekennzeichnet durch**
ein zweites Schwenklager (24), über das die Taste (12) schwenkbar an dem Träger (10) gelagert ist.

2. Schalteinheit nach Anspruch 1, bei der der Hebel (18) und die Taste (12) einstückig ausgebildet sind.

3. Schalteinheit nach einem der Ansprüche 1 oder 2, bei dem das erste Schwenklager eine erste Schwenkachse (14) umfasst.

4. Schalteinheit nach einem der Ansprüche 1 oder 2, bei dem das erste Schwenklager ein erstes Brückenscharnier (50, 52) umfasst.

5. Schalteinheit nach einem der Ansprüche 1 bis 4, bei dem das zweite Schwenklager eine zweite Schwenkachse (24) umfasst.

6. Schalteinheit nach einem der Ansprüche 1 bis 4, bei dem das zweite Schwenklager ein zweites Brückenscharnier umfasst.

7. Schalteinheit nach einem der Ansprüche 1 bis 6, bei dem das zweite Schwenklager (24) weiter von der Taste (12) entfernt ist als das erste Schwenklager (14).

8. Schalteinheit nach einem der Ansprüche 1 bis 7, bei der das erste Schwenklager (14) weiter von dem Träger (10) entfernt ist als das zweite Schwenklager (24).

9. Schalteinheit nach einem der Ansprüche 1 bis 8, bei dem die Taste (12) und der Hebel (18) über einen flexiblen Bereich (22) miteinander verbunden sind.

10. Schalteinheit nach einem der Ansprüche 1 bis 9, bei der der Träger eine Frontplatte (10) umfasst.

11. Schalteinheit nach einem der Ansprüche 1 bis 10, bei der das wenigstens eine Schaltelement (30) auf einer vorzugsweise flexiblen Leiterplatte (40, 71, 98, 120) angeordnet ist.

12. Schalteinheit nach Anspruch 11, bei der das wenigstens eine Schaltelement eine flexible metallische Kontaktbrücke (102) umfasst, die auf wenigstens zwei Leiterbahnen der Leiterplatte (98, 120) gedrückt wird um diese miteinander zu kontaktieren.

13. Schalteinheit nach einem der Ansprüche 1 bis 11, bei dem das mindestens eine Schaltelement einen Druckschalter (30) umfasst.

14. Frontplatte, insbesondere für Haushaltsgeräte mit wenigstens einer Schalteinheit (11, 38, 70, 90) nach einem der Ansprüche 1 bis 13.

15. Frontplatte nach Anspruch 14 mit einer vorzugsweise flexiblen Leiterplatte (40, 71, 98, 120), die an der Frontplatte (10) befestigt ist und auf deren von der Frontplatte abgewandten Seite sich das mindestens eine Schaltelement (30, 102) befindet.

16. Frontplatte nach einem der Ansprüche 14 oder 15 mit mindestens einer ersten Schalteinheit (11, 38, 70) nach einem der Ansprüche 1 bis 13 und einer zweiten Schalteinheit (90) mit
- einem Träger (10),
- wenigstens einem mechanisch zu betätigenden Schaltelement (102), und
- wenigstens einem Drehknopf (94), der eine Achse (104), die durch den Träger (10) hindurchragt, und einen sich hinter dem Träger (10) radial von der Achse (104) des Drehknopfes (94) weg erstreckenden Bereich (106) aufweist, an dem wenigstens ein Betätigungselement (108) vorgesehen ist, das bei Drehung des Drehknopfes (94) mit wenigstens einem Schaltelement (102) zum Schalten dieses Schaltelementes in Wirkverbindung tritt,
wobei der Schaltweg des Schaltelementes (102) im Wesentlichen parallel zur Achse (104) des Drehknopfes (94) ist und sich das Schaltelement (102) zwischen dem sich von der Achse (104) des Drehknopfes (94) weg erstreckenden Bereich (106) und dem Träger (10) befindet.

17. Frontplatte nach Anspruch 16, bei der das wenigstens eine Betätigungselement des zweiten Schaltelementes (90) einen Nocken (108) auf dem sich von der Achse (104) radial weg erstreckenden Bereich (106) umfasst.

## Claims

1. A switching unit (11, 38, 70) comprising
- a carrier (10),
- at least one switching element (30) to be actuated mechanically, and
- at least one actuator (18, 68) acting through the carrier (10) to switch the switch element (30),
- wherein the actuator (18, 68) includes a push button (12) and is arranged and/or designed such that, on the actuation of the actuator (18) with the help of the push button (12), the direction of actuation (A) of the push button (12) and the switch path of the switch element (30) are essentially opposite to one another; and
- wherein the actuator includes a lever (18, 68) which is pivotable about a first pivot bearing (14, 50, 52), wherein the push button (12) engages at a lever arm (66) of the lever or encloses it and the other lever arm (64) of the lever enters into active connection with the switch element (30) on pivoting of the lever about the pivot axle (14, 50 52).
**characterized by**
a second pivot bearing (24) via which the push button (12) is pivotably supported on the carrier (10)

2. A switching unit in accordance with claim 1, wherein the lever (18) and the push button (12) are made in one piece.

3. A switching unit in accordance with one of the claims 1 or 2, wherein the first pivot bearing includes a first pivot axle (14).

4. A switching unit in accordance with any one of the claims 1 or 2, wherein the first pivot bearing includes a first bridge hinge (50, 52).

5. A switching unit in accordance with any one of the claims 1 to 4, wherein the second pivot bearing includes a second pivot axle (24).

6. A switching unit in accordance with any one of the claims 1 to 4, wherein the second pivot bearing includes a bridge hinge.

7. A switching unit in accordance with any one of the claims 1 to 6, wherein the second pivot bearing (24) is further away from the push button (12) than the first pivot bearing (14).

8. A switching unit in accordance with any one of the claims 1 to 7, wherein the first pivot bearing (14) is further away from the carrier (10) than the second pivot bearing (24).

9. A switching unit in accordance with any one of the claims 1 to 8, wherein the push button (12) and the lever (18) are connected to one another via a flexible region (22).

10. A switching unit in accordance with any one of the claims 1 to 9, wherein the carrier includes a front plate (10).

11. A switching unit in accordance with any one of the claims 1 to 10, wherein the at least one switch element (30) is arranged on a preferably flexible circuit board (40, 71, 98, 120).

12. A switching unit in accordance with claim 11, wherein the at least one switch element includes a flexible metallic contact bridge (102) which is pressed onto at least two conductor tracks of the circuit board (98, 120) to contact them to one another.

13. A switching unit in accordance with any one of the claims 1 to 11, wherein the at least one switch element includes a pressure switch (30).

14. A front plate, in particular for domestic appliances comprising at least one switching unit (11, 38, 70, 90) in accordance with any one of the claims 1 to 13.

15. A front plate in accordance with claim 14 comprising a preferably flexible circuit board (40, 71, 98, 120) which is fastened to the front plate (10) and on whose side remote from the front plate the at least one latch element (30, 102) is located.

16. A front plate in accordance with one of the claims 14 or 15 comprising at least one switching unit (11, 38, 70) in accordance with any one of the claims 1 to 13 and a second switching unit (90) comprising
- a carrier (10);
- at least one switch element (102) to be actuated mechanically; and
- at least one rotary knob (94) which has an axle (104) which projects through the carrier (10) and a region (106) which extends behind the carrier (10) radially away from the axle (104) of the rotary knob (94) and at which at least one actuation element (108) is provided which enters into active connection with at least one switch element (102) to switch this switch element on rotation of the rotary knob (94);
wherein the switch path of the switch element (12) is substantially parallel to the axle (104) of the rotary knob (94) and the switch element (102) is located between the region (106) extending away from the axle (104) of the rotary knob (94) and the carrier (10).

17. A front plate in accordance with claim 16, wherein the at least one actuation element includes a cam (108) on which the region (106) which extends radially away from the axle (104) is located.

## Revendications

1. Unité de commutation (11, 38, 70) comportant
- un support (10),
- au moins un élément de commutation (30) à actionner mécaniquement, et
- au moins un actionneur (18, 68) agissant à travers le support (10) pour la commutation de l'élément de commutation (30),
- dans laquelle l'actionneur (18, 68) comprend une touche (12) et est disposé et/ou conçu de manière que, lorsque l'actionneur (18) est actionné à l'aide de la touche (12), le sens d'actionnement (A) de la touche (12) et la course de commutation de l'élément de commutation (30) sont sensiblement opposés l'un à l'autre, et
- dans laquelle l'actionneur comprend un levier (18, 68) qui peut pivoter autour d'un premier palier de pivotement (14, 50, 52), la touche (12) agissant sur un bras de levier (66) du levier ou comprenant celui-ci, et l'autre bras de levier (64) du levier venant en liaison active avec l'élément de commutation (30) lors du pivotement du levier autour de l'axe de pivotement (14, 50, 52),
**caractérisée par**
un second palier de pivotement (24) par lequel la touche (12) est montée pivotante sur le support (10).

2. Unité de commutation selon la revendication 1 dans laquelle le levier (18) et la touche (12) sont réalisés d'un seul tenant.

3. Unité de commutation selon l'une des revendications 1 ou 2, dans laquelle le premier palier de pivotement comprend un premier axe de pivotement (14).

4. Unité de commutation selon l'une des revendications 1 ou 2, dans laquelle le premier palier de pivotement comprend une première charnière à pont (50, 52).

5. Unité de commutation selon l'une des revendications 1 à 4, dans laquelle le second palier de pivotement comprend un second axe de pivotement (24).

6. Unité de commutation selon l'une des revendications 1 à 4, dans laquelle le second palier de pivotement comprend une seconde charnière à pont.

7. Unité de commutation selon l'une des revendications 1 à 6, dans laquelle le second palier de pivotement (24) est plus éloigné de la touche (12) que le premier palier de pivotement (14).

8. Unité de commutation selon l'une des revendications 1 à 7, dans laquelle le premier palier de pivotement (14) est plus éloigné du support (10) que le second palier de pivotement (24).

9. Unité de commutation selon l'une des revendications 1 à 8, dans laquelle la touche (12) et le levier (18) sont reliés entre eux par une zone flexible (22).

10. Unité de commutation selon l'une des revendications 1 à 9, dans laquelle le support comprend une plaque frontale (10).

11. Unité de commutation selon l'une des revendications 1 à 10, dans laquelle le au moins un élément de commutation (30) est disposé sur une plaquette à circuits (40, 71, 98, 120) de préférence flexible.

12. Unité de commutation selon la revendication 11, dans laquelle au moins un élément de commutation comprend un pont de contact (102) métallique flexible qui est pressé sur au moins deux pistes conductrices de la plaquette à circuits (98, 120) pour mettre en contact ceux-ci.

13. Unité de commutation selon l'une des revendications 1 à 11, dans laquelle le au moins un élément de commutation comprend un interrupteur à poussoir (30).

14. Plaque frontale, en particulier pour appareils ménagers avec au moins une unité de commutation (11, 38, 70, 90) selon l'une des revendications 1 à 13.

15. Plaque frontale selon la revendication 14 avec une plaquette à circuits (40, 71, 98, 120) de préférence flexible, qui est fixée sur la plaque frontale (10) et sur la face de laquelle, opposée à la plaque frontale, se trouve le au moins un élément de commutation (30, 102).

16. Plaque frontale selon l'une des revendications 14 ou 15 avec au moins une première unité de commutation (11, 38, 70) selon l'une des revendications 1 à 13 et une seconde unité de commutation (90) avec
- un support (10),
- au moins un élément de commutation (102) à actionner mécaniquement, et
- au moins un bouton tournant (94) qui comporte un axe (104) lequel traverse le support (10), et une zone (106) s'éloignant radialement de l'axe (104) du bouton tournant (94), derrière le support (10), zone sur laquelle est prévu au moins un élément d'actionnement (108) qui, lors de la rotation du bouton tournant (94), vient en liaison active avec au moins un élément de commutation (102) pour la commutation de cet élément de commutation,
la course de commutation de l'élément de commutation (102) étant sensiblement parallèle à l'axe (104) du bouton tournant (94) et l'élément de commutation (102) se trouvant entre la zone (106), s'éloignant de l'axe (104) du bouton tournant (94), et le support (10).

17. Plaque frontale selon la revendication 16 dans laquelle le au moins un élément d'actionnement du second élément de commutation (90) comprend une came (108) sur laquelle s'étend la zone (106) s'étendant radialement depuis l'axe (104).
